# EUROPÄISCHE PATENTSCHRIFT

(11) **EP 0 080 994 B1**
(45) Veröffentlichungstag und Bekanntmachung des Hinweises auf die Patenterteilung: **19.06.1985**
(21) Anmeldenummer: 82890166.0
(22) Anmeldetag: 11.11.1982
(51) Int. Cl.: C22B 9/18

(54) **Vorrichtung zum Elektroschlacke-Umschmelzen von Legierungen, insbesondere von Stahl**
Apparatus for electroslag remelting of alloys, especially of steels
Installation pour la refonte sous laitier électroconducteur des alliages, notamment des aciers

(30) Priorität: 13.11.1981 AT 4884/81
(43) Veröffentlichungstag der Anmeldung: 08.06.1983
(73) Patentinhaber: VEREINIGTE EDELSTAHLWERKE AKTIENGESELLSCHAFT (VEW), A-1010 Wien (AT)
(72) Erfinder: Glauninger, Helmut, A-8605 Kapfenberg (AT); Jäger, Heimo, Dr. Dipl.-Ing., A-8600 Bruck/Mur (AT); Machner, Peter, Dipl.-Ing., A-8607 Leoben (AT); Preiner, Albert, A-8132 Pernegg (AT)
(74) Vertreter: Widtmann, Georg, Dr.

## Beschreibung

Die Erfindung bezieht sich auf eine Vorrichtung zum Elektroschlacke-Umschmelzen von Legierungen, insbesondere von Stahl.

Bei den Anlagen zum Elektroschlacke-Umschmelzen wird durch Widerstandserhitzung einer in einer Kokille angeordneten Schlacke die darin eintauchende Elektrode abgeschmolzen. Hierbei baut sich auf der unterhalb der Kokille angeordneten Bodenplatte kontinuierlich ein Block auf. Nach diesem Verfahren können metallurgisch besonders hochwertige Stähle erhalten werden, da der Reinigungseffekt der Schlakke für die langsam hindurchtropfende Schmelze besonders groß ist. Die zur Erstarrung gelangende Schmelze kann somit einen besonders hohen Reinheitsgrad aufweisen, wodurch Seigerungen und Verunreinigungen vermeidbar sind. Eine weitere Voraussetzung für einen besonders homogenen Block ist nun eine besonders gezielt gleichmäßige Erstarrung der Metallschmelze. Diese gezielte gleichmäßige Erstarrung der Schmelze ist nicht nur durch eine gleichmäßig gekühlte Kokille bedingt, sondern es treten noch zusätzlich weitere Effekte auf.

Ist beispielsweise die abschmelzende Elektrode nicht genau zentrisch bzw. sind diese nicht symmetrisch bezogen auf die Kokillenachse angeordnet, so kann oder können einerseits die Elektrode(n) unsymmetrisch abschmelzen und es kann andererseits auch zu einer unsymmetrischen Kristallisation des Blockes kommen. Dieser Effekt ist jedoch nicht nur auf die erhöhte Wärmezufuhr von der Elektrode direkt auf die Schlacke und auf die Metallschmelze in diesem Bereich zurückzuführen, sondern auch auf eine ungleichmäßige Bewegungsgeschwindigkeit der Schlacke in der Kokille, wobei die Schlacke dort bevorzugt abgekühlt wird, wo die Geschwindigkeit gering oder Null ist und damit auch in höherem Maße erstarrt, so daß in diesem Bereich ein dickerer Belag an erstarrter Schlacke vorliegt, als in den übrigen Wandbereichen.

Aus diesen Ausführungen ist zu erkennen, welche Bedeutung der Bewegung der Schlacke zukommt. Die Schlacke und auch die Schmelze sind an sich paramagnetisch. Jedoch dient die Schlacke als elektrischer Leiter und wird als solcher von dem aufgebauten elektromagnetischen Feld beaufschlagt, wodurch eine Rührbewegung in der Schlacke entsteht. Diese Komponente der Rührbewegung in der Schlacke ist nun davon unabhängig, ob ein Gleichstrom bzw. ob niederfrequenter oder hochfrequenter Wechselstrom verwendet wird. Es konnte nun beobachtet werden, daß bei besonders großen Blockdurchmessern, insbesondere bei Verwendung von niederfrequentem Wechselstrom z. B. mit 3 bis 10 Hz, eine asymmetrische Bewegung der Schlacke in der Kokille erfolgt. Es wurde sogar bereits angenommen, daß eine der Ursachen für diese asymmetrische Bewegung die Coriolis-Kraft ist. Weiters wurde versucht, durch eine möglichst symmetrische Anordnung der elektrischen Leiter zu erreichen, daß sich die elektromagnetischen Felder aufheben.

Derartige oben angeführte Störungen dürften bei höherfrequenten Wechselströmen auf Grund des Skin-Effektes und der Abschirmung durch die Kokille geringer sein. Eine exakte wissen schaftliche Erklärung für die oben angeführten Phänomene konnte bislang noch nicht gefunden werden, da die hier auftretenden Effekte sich vielfach überlagern. Die Bewegung der Schlacke erfolgt nicht nur durch Stromkräfte sondern es sind auch noch Wirkungen vorhanden, die z. B. auf den Temperaturgradienten in der Schlacke zurückzuführen sind. Weiters können die elektromagnetischen Felder durch in einem Stahlwerk immer vorhandene ferromagnetische Anlagenteile abgeschirmt bzw. beeinflußt werden. Der artige Abschirmungen von elektromagnetischen Feldern können zwar Störeinflüsse beseitigen bzw. verringern, jedoch kann dadurch der Gesamtenergieverbrauch pro umzuschmelzende Legierungseinheit wesentlich erhöht werden.

Die vorliegende Erfindung hat sich zum Ziel gesetzt, eine Vorrichtung zum Elektroschlacke-Umschmelzen von Legierungen, insbesondere von Stahl, zu schaffen, die vorzugsweise bei nie derfrequenten Anlagen, z. B. mit 3 bis 10 Hz, und einem besonders großen Blockdurchmesser von über 1 m, insbesondere über 2 m, ein vollkommen gleichmäßiges Erstarren des Blockes be reits im Fußteil desselben ermöglicht.

Es wurde nun vollkommen überraschend gefunden, daß dies erreicht wird mit einer Vorrich tung zum Elektroschlacke-Umschmelzen mit ei ner Bodenplatte hoher elektrischer Leitfähigkeit, z. B. aus Kupfer, welche den sich aufbauenden Block trägt und mit zumindest einer zentrisch in einer flüssigkeitsgekühlten Kokille angeordneten Abschmelzelektrode mit zumindest einem elektrischen Anschluß einer Stromquelle an die Bodenplatte, wobei der/die Anschlüsse außerhalb der Kokillenachse angeordnet ist/sind und im wesentlichen symmetrisch bezogen auf eine Symmetrieebene liegt(en), in der die Kokillenachse liegt, daß der/die elektrischen Leiter welche(r) die Stromquelle mit der Bodenplatte verbindet(n), von einem Randbereich der Bodenplatte bis über eine Normalebene auf die Symmetrieebene geführt ist/sind, welche Normalebene im Bereich der Kokillenachse liegt.

Durch eine derartige Anordnung wird zwar keine Symmetrierung der elektromagnetischen Kräfte erreicht, jedoch hat sich ergeben, daß bei einem erfindungsgemäßen Anschluß der Stromquelle an die Bodenplatte die Bewegung der Schlacke und damit die Abkühlung des Stahls in der Kokille in vollkommen gleichmäßiger Form erreichbar ist, selbst bei einem niederfrequenten Wechselstrom mit 3 bis 10 Hz und bei Blöcken mit besonders großem Durchmesser.

Gemäß einem weiteren Merkmal der vorliegenden Erfindung ist/sind der/die elektrischen Leiter zumindest bis zur Normalebene tiefer als, insbesondere unterhalb der Bodenplatte geführt. Dabei ist es vorteilhaft, wenn der Abstand der/des Leiter(s) zur Bodenplatte vom Anschluß an die Bodenplatte bis zur Normalebene zunimmt.

Durch eine derartige Anordnung kann je nach Neigung der elektrischen Leiter zur Bodenplatte eine Anpassung der Anschlüsse an die örtlichen Gegebenheiten z. B. Berücksichtigung der Abschirmeffekte von Anlagenteilen u. dgl. erreicht werden.

Sind der/die Leiter zumindest bis zur Normalebene tiefer und insbesondere unterhalb der Bodenplatte geführt, so kann auf besonders einfache Art und Weise die elektromagnetischen Felder, welche aus den Strömen in der Bodenplatte erwachsen, platzsparend im Bereich des Fußes des zu erschmelzenden Blockes kompensiert werden.

Sind zumindest zwei Anschlüsse an die Bodenplatte vorgesehen, welche im Bereich der Kokillenachse bzw. der Normalebene mit einem einzigen Leiter verbunden sind, so kann auch bei Bodenplatten, die eine geringere elektrische Leitfähigkeit haben bzw. bei besonders großen Blockdurchmessern eine gleichmäßige elektrische Ableitung aus dem Block bzw. im Anfangsstadium aus der Schlacke erfolgen, wobei gleichzeitig die unerwünschten Effekte der unsymmetrischen Rührbewegung in der Schlacke vermieden sind.

Im folgenden wird die Erfindung an Hand der Zeichnungen näher erläutert. Es zeigt
Fig. 1 eine schematische Darstellung einer Anlage zum Elektroschlacke-Umschmelzen teilweise im Schnitt,
Fig. 2 die Anlage gemäß Fig. 1 in Draufsicht und die
Fig. 3 bzw. 4 verschiedene weitere erfindungsgemäße Anschlußmöglichkeiten an eine Bodenplatte.

Bei der schematischen Darstellung gemäß Fig. 1 befindet sich eine Kokille 1 auf einer Bodenplatte 2, die auf einem Wagen 3 angeordnet ist. In der mit Wasser gekühlten Kokille befindet sich bereits erstarrte Metallschmelze 4, oberhalb welcher sich noch flüssige Schmelze 5 und die flüssige Schlacke 6 befindet. In die flüssige Schlacke 6 taucht eine Abschmelzelektrode 7 ein. Diese ist mit der Stromquelle 8, einem Transformator, elektrisch leitend verbunden. Sowohl die Kokille 1 als auch die Elektrode 7 werden von zwei voneinander unabhängigen, nicht dargestellten Halteeinrichtungen getragen, wobei die Kokille 1 entsprechend dem Blockwachstum gehoben wird, wohingegen die Elektrode 7 entsprechend dem Abschmelzen und dem langsam steigenden Schmelzenspiegel langsam abgesenkt wird. Die Bodenplatte 2 weist einen im Randbereich angeordneten Anschluß 9 auf, welcher über einen elektrischen Leiter 10, der unterhalb der Bodenplatte 1 so geführt ist, daß er die Normalebene 14 im Bereich der Kokillenachse 11 quert und mit dem Transformator 8 elektrisch leitend verbunden ist. Wie insbesondere aus Fig. 2 ersichtlich, ist der elektrische Leiter 10 bis über die im Bereich der Kokillenachse 11 liegende Normalebene 14 auf der hypothetischen Symmetrieebene 13 (entsprechend dem einzigen Anschluß 9) geführt.

Der elektrische Leiter 10 ist also vom Transformator 8 ausgehend unter der Bodenplatte 2 durchgeführt und an dem dem Transformator gegenüberliegenden Ende der Bodenplatte 2 angeschlossen.

In Fig. 3 ist eine Bodenplatte 2' dargestellt, die zwei Anschlüsse 9' aufweist. Es sind dementsprechend zwei elektrische Leiter 10' vorgesehen, die unter der Bodenplatte bis zur Normalebene 14 auf die Symmetrieebene 13 geführt sind, dort vereinigt werden und von dort an mit einem elektrischen Leiter 12 mit der Stromquelle verbunden sind.

Die schematische Ansicht gemäß Fig. 4 zeigt den Anschluß 9" einer Bodenplatte 2', welcher mit einem Leiter 10" verbunden ist, dessen Abstand von der Bodenplatte 2" bis hin zur Kokillenachse 11 zunimmt und dann etwa parallel weiter bis außerhalb der Bodenplatte 2" geführt ist.

Wird der elektrische Leiter 10 nicht unterhalb der Bodenplatte geführt, sondern z. B. oberhalb oder in gleicher Höhe, dann muß der elektrische Leiter über die Normalebene 14 hinausgeführt werden, welche durch die Kokillenachse geht und die normal zur Resultierenden der Stromrichtung in der Bodenplatte verläuft.

Mit einer Anlage gemäß Fig. 1 wurde ein Block mit einem Durchmesser von 1,5 m erschmolzen, wobei ein niederfrequenter Wechselstrom mit 5 Hz zur Anwendung gelangte. Die Bewegung der Schlacke war bereits zu Beginn des Umschmelzvorganges vollkommen symmetrisch bezogen auf die Kokillenachse.

Wurde bei derselben Anlage der elektrische Leiter nicht unter der Bodenplatte hindurchgeführt, sondern der Anschluß so angeordnet, daß er dem Transformator unmittelbar benachbart war, so trat eine unsymmetrische Bewegung der Schlacke auf, so daß es zu unterschiedlichen Abkühlgeschwindigkeiten innerhalb des Blockes kam.

## Patentansprüche

1. Vorrichtung zum Elektroschlacke-Umschmelzen mit einer Bodenplatte hoher elektrischer Leitfähigkeit (2, 2', 2"), z. B. aus Kupfer, welche den sich aufbauenden Block (4) trägt und mit zumindest einer zentrisch in einer flüssigkeitsgekühlten Kokille (1) angeordneten Abschmelzelektrode (7) mit zumindest einem elektrischen Anschluß einer Stromquelle (8) an die Bodenplatte (2, 2', 2"), wobei der/die Anschlüsse (9, 9', 9") außerhalb der Kokillenachse (11) angeordnet ist/sind und im wesentlichen symmetrisch bezogen auf eine Symmetrieebene (13) liegt(en), in der die Kokillenachse (11) liegt, dadurch gekennzeichnet, daß der/die elektrischen Leiter (10, 10', 10"), welche(r) die Stromquelle (8) mit der Bodenplatte (2, 2', 2") verbindet(n), von einem Randbereich der Bodenplatte (2, 2', 2") bis über eine Normalebene (14) auf die Symmetrieebene (13) geführt ist/sind, welche Normalebene (14) im Bereich der Kokillenachse (11) liegt.

2. Vorrichtung nach Anspruch 1, dadurch gekennzeichnet, daß der/die elektrischen Leiter zumindest bis zur Normalebene (14) tiefer als, insbesondere unterhalb der Bodenplatte (2, 2', 2") geführt ist/sind.

3. Vorrichtung nach Anspruch 1 oder 2, dadurch gekennzeichnet, daß der Abstand der/des Leiter(s) (10") zur Bodenplatte (2") vom Anschluß (9") an die Bodenplatte (2") bis zur Normalebene (14) zunimmt.

4. Vorrichtung nach den Ansprüchen 1 bis 3, dadurch gekennzeichnet, daß von der Stromquelle (8) ein elektrischer Leiter (12) bis zur Normalebene (14) führt und von diesem Bereich an eine Leiterteilung zu zumindest zwei Anschlüssen (9') an die Bodenplatte (2') führt.

## Claims

1. A device for electroslag smelting having a base plate with high conductivity (2, 2', 2"), for example of copper, which supports the ingot (4) which is being built up and having at least one consumable electrode (7) disposed centrally in a fluid-cooled mould (1) with at least one electrical connection of a power source (8) to the base plate (2, 2', 2"), wherein the connection(s) (9, 9', 9") is/are disposed outside the mould axis (11) and lie(s) substantially symmetrically with respect to a plane of symmetry (13) in which the mould axis (11) lies, characterised in that the electrical line(s) (10, 10', 10") which connect(s) the power source (8) with the base plate (2, 2', 2") is/are guided from an edge area of the base plate (2, 2', 2") over a normal plane (14) to the plane of symmetry (13), which normal plane (14) lies in the area of the mould axis (11).

2. A device as claimed in claim 1, characterised in that the electrical line(s) is/are guided, at least up to the normal plane (14), in a deeper manner than below the base plate (2, 2', 2") in particular.

3. A device as claimed in claim 1 or 2, characterised in that the spacing of the line(s) (10") with respect to the base plate (2") increases from the connection (9") with the base plate (2") to the normal plane (14).

4. A device as claimed in claims 1 to 3, characterised in that an electrical line (12) leads from the power source (8) to the normal plane (14) and leads from this area at a line division to at least two connections (9') with the base plate (2').

## Revendications

1. Dispositif pour la refusion électrique sous laitier avec une plaque de fond (2, 2', 2") de conductibilité électrique élevée, par exemple en cuivre, qui porte le lingot (4) en cours d'élaboration, et avec au moins une électrode consommable (7) disposée en position centrale dans une lingotière (1) refroidie par liquide avec au moins un raccordement électrique d'une source de courant (8) à la plaque de fond (2, 2', 2"), le ou les raccordements (9, 9', 9") étant disposés à l'extérieur de l'axe de lingotière (11) et de façon sensiblement symétrique par rapport à un plan de symétrie (13) dans lequel se trouve l'axe de lingotière (11), caractérisé par le fait que le conducteur ou les conducteurs (10, 10', 10") qui mettent en connexion la source de courant (8) avec la plaque de fond (2, 2', 2") s'étendent depuis une zone marginale de la plaque de fond (2, 2', 2") jusqu'au delà d'un plan (14) perpendiculaire au plan de symétrie (13), ce plan perpendiculaire (14) étant situé dans la zone de l'axe de lingotière (11 ).

2. Dispositif selon la revendication 1, caractérisé en ce que, au moins jusqu'au plan perpendiculaire (14), le conducteur ou les conducteurs (10,10', 10") sont situés plus bas que la plaque de fond (2, 2', 2") et, en particulier, passent en dessous de cette plaque.

3. Dispositif selon la revendication 1 ou 2, caractérisé par le fait que la distance entre le conducteur ou les conducteurs (10") et la plaque de fond (2") va en augmentant depuis le raccordement (9") à la plaque de fond (2") jusqu'au plan perpendiculaire (14).

4. Dispositif selon les revendications 1 à 3, caractérisé par le fait que, partant de la source de courant (8), un conducteur (12) aboutit au plan perpendiculaire (14), et qu'à partir de cette zone, une ramification du conducteur aboutit à au moins deux raccordement (9') à la plaque de fond (2').
